# EUROPÄISCHE PATENTSCHRIFT

(11) **EP 1 074 304 B1**
(45) Veröffentlichungstag und Bekanntmachung des Hinweises auf die Patenterteilung: **16.06.2004**
(21) Anmeldenummer: 99119730.2
(22) Anmeldetag: 05.10.1999
(51) Int. Cl.: B02C 18/00

(54) **Dokumentenvernichter**
Document shredder
Destructeur de documents

(30) Priorität: 24.07.1999 DE 19934818
(43) Veröffentlichungstag der Anmeldung: 07.02.2001
(73) Patentinhaber: SCHLEICHER & Co. INTERNATIONAL AKTIENGESELLSCHAFT, D-88677 Markdorf/Bodensee (DE)
(72) Erfinder: Gninka, Martina, 88266 Überlingen (DE); Dieck, Leopold E., Dr., 88212 Ravensburg (DE)
(74) Vertreter: Patentanwälte Ruff, Wilhelm, Beier, Dauster & Partner

(56) Entgegenhaltungen:
- DE-A- 3 303 408
- US-A- 3 620 461
- US-A- 4 558 827
- US-A- 4 754 933
- US-A- 5 035 366
- PATENT ABSTRACTS OF JAPAN vol. 1996, no. 02, 29. Februar 1996 (1996-02-29) & JP 07 252790 A (SHINKO ELECTRIC CO LTD), 3. Oktober 1995 (1995-10-03)
- PATENT ABSTRACTS OF JAPAN vol. 1995, no. 04, 31. Mai 1995 (1995-05-31) & JP 07 024348 A (FUJI XEROX CO LTD), 27. Januar 1995 (1995-01-27)

## Beschreibung

Dokumentenvernichter sind in Büros allgemein gebräuchlich. Sie dienen dazu, Akten und vertrauliche Papiere so zu zerkleinern, daß eine Lektüre der zerkleinerten Unterlagen nicht mehr oder nicht mehr ohne großen Aufwand durchführbar ist. Es soll zumeist verhindert werden, daß vertrauliche Informationen bei der Entsorgung der Papierabfälle in die Hände von Dritten gerät. Dazu weisen die Dokumentenvernichter ein Schneidwerk auf, zu dem durch eine Zufuhröffnung hindurch das Schneidgut zugeführt wird. Nach dem Schneiden des Schneidgutes wird durch eine Auswurföffnung das geschnittene Gut in einen Auffangsbehälter verbracht. Dabei ist es allgemein bekannt einen Streifenschnitt durchzuführen, bei dem das Schneidgut in dem Schneidwerk in eine Vielzahl schmaler Streifen zerschnitten wird. Darüber hinaus ist es auch bekannt einer sogenannten Partikelschnitt durchzuführen, bei dem das Schneidgut im Schneidwerk nicht nur in eine Anzahl von Streifen geschnitten wird, sondern bei denen im Schneidwerk gleichzeitig auch die Streifen der Querrichtung zerrissen werden, so daß kleine Partikel entstehen. Je höher die erforderliche Vertraulichkeit der Unterlagen ist, desto schmaler werden die Streifen in die das Schneidgut zerschnitten wird und desto kürzer werden die Partikel die erzeugt werden.

Neben Akten, also papierförmigen Datenträgern, sind vertrauliche Informationen vielfach auch auf Folien, die beschichtet sind aufgebracht. So werden beispielsweise bei Telefaxgeräten und bei anderen Druckwerken sogenannte Thermo-Transfer-Folien verwendet, die mit einem Material beschichtet sind, daß auf eine zu bedruckende Oberfläche übertragen und durch Wärmeeinwirkung dort fixiert wird. Da im Bereich der abgetragenen Beschichtung kein erneuter Druckvorgang durchgeführt werden kann, werden diese Folien während des Druckvorgangs relativ an den zu bedruckenden Oberflächen vorbeibewegt. Die auf Rollen zu und abgeführten Thermo-Transfer-Folien beeinhalten somit ein negativen des Gedruckten. Ferner ist es bekannt Daten und andere Informationen auch auf Bändern, Kassetten und ähnlichem zu speichern. Diese Datenträger weisen jeweils ein Folienmaterial auf, daß mit einem magnetisierbaren Material beschichtet ist und als Informationsträger dient.

Bei derartigen zu vernichtetenden Informationsträgern ist in der Regel ein Partikelschnitt durchzuführen, da es nicht ausreicht die langen Folien in Streifen zu zerschneiden. Ein Streifenschnitt ist schon aufgrund der Folienlänge, die etliche Meter erreichen kann, nicht angebracht. Andererseits haben derartige beschichtete Folien den Nachteil, daß aufgrund der geringen Folienstärke die Partikel extrem leicht sind. Andererseits besteht die Tendenz der Partikel sich während des Schneidvorgangs und des Reißvorgangs elektrostatisch aufzuladen, da das Folienmaterial in der Regel ein Kunststoff ist. Dies führt bei Verwendung herkömmlicher Dokumentenvernichter dazu, daß beim Schneiden derartiger Informationsträger keine zuverlässige Abfuhr der geschnittenen Partikel erfolgt. Vielmehr besteht die Tendenz, daß die Auswurföffnung des Schneidwerks verstopft wird bzw. daß Partikel das Schneidwerk aufgrund ihrer elektrostatischen Aufladung und ihres geringen Gewichts aus der Zufuhröffnung des Schneidwerks ausgebracht werden.

Die DE 3303408 A1 zeigt, wie Dokumentmaterial, welches insbesondere weich sein oder aus Datenträgern bestehen kann, in einem Zerkleinerungswerk zuerst zerkleinert wird. Anschließend wird Luft durch die Zerkleinerungsvorrichtung geblasen, welche das zerkleinerte Dokumentmaterial mitreißt und in einen Behälter transportiert. Des weiteren kann mittels eines weiteren Gebläses die Ansaugung des zerkleinerten Dokumentmaterials und somit dessen Transport verbessert werden. Eine ähnliche Vorrichtung geht aus der US-PS 4,754,933 hervor.

Aus der JP 07 024348 ist es bekannt, zerkleinerte Dokumente in zwei verschiedene Behälter weiterzutransportieren. Die Unterscheidung erfolgt hier beispielsweise anhand spezieller Eigenschaften des zu zerkleinernden Papiers. Eine Umstellung des Transportweges der zerkleinerten Dokumente zwischen dem Schneidwerk und jeweils einem der beiden Behälter über eine Weiche erfolgt nach automatischer selbsttätiger Erkennung.

### AUFGABE UND LÖSUNG

Aufgabe der Erfindung ist es, bekannte Dokumentenvernichter dahingehend weiterzubilden, daß sie in der Lage sind beschichtete Folien als Schneidgut problemlos zu verarbeiten.

Diese Aufgabe wird bei Zugrundelegen eines gattungsgemäßen Dokumentenvernichters mit den kennzeichnenden Merkmalen des Anspruchs 1 gelöst.

Ein erfindungsgemäßer Dokumentenvernichter weist ein Schneidwerk, das zur Durchführung eines Partikelschnitts geeignet ist auf. Das Schneidgut wird dem Schneidwerk durch eine Zuführöffnung zugeführt und verläßt dies, zu Partikeln geschnitten, durch die Auswurföffnung. Die Auswurföffnung mündet in einem Auffangbehälter. Das Schneidgut umfaßt dabei auch beschichtete Folien, wobei die Auswurföffnung zweikanalig ausgebildet ist und über den ersten Kanal eine Partikelabsaugung durchführbar ist und der zweite Kanal in einem weiteren Auffangbehälter mündet.

Weitere vorteilhafte Ausgestaltungen der Erfindung können den Unteransprüchen entnommen werden. Sie betreffen einerseits die Ausbildung des Auffangbehälters, die Ausgestaltung der Auswurföffnung, die Anordnung von Auffangbehälter und Absaugungsanlage bezüglich des Schneidwerks und eine zweikanalige Ausbildung der Auswurföffnung sowie die Ausgestaltung der Schneidgutzufuhr.

Die vorstehenden und weiteren Merkmale gehen außer aus den Ansprüchen auch aus der Beschreibung und der Zeichnung hervor, wobei die einzelnen Merkmale für sich allein oder zu mehreren in Form von Unterkombinationen bei einer Ausführung von der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### KURZBESCHREIBUNG DER ZEICHNUNG

Die Erfindung ist anhand des in der Zeichnung dargestellten Ausführungsbeispiels nachfolgend näher erläutert; dabei zeigt:
- Fig. 2: die schematische Darstellung einer zweikanalig ausgebildeten Ausführungsform mit extern angeordneter Absaugung.

### BESCHREIBUNG DES AUSFÜHRUNGSBEISPIELS

Die Fig. 2 zeigt in schematischer Darstellung einen erfindungsgemäßen Dokumentenvernichter, bei dem die Auswurföffnung zweikanalig ausgebildet ist, wobei der erste Kanal eine Absaugung aufweist und insbesondere für Schneidgut aus beschichtetem Folienmaterial dient und einem zweiten Kanal, der für anderes, (insbesondere Papier), Schneidgut vorgesehen ist.

Das Schneidgut wird dem Schneidwerk 12 zugeführt. Im Schneidwerk 12 erfolgt, wiederum mittels Schneidwalzen, der Partikelschnitt des Schneidguts. Vom Schneidwerk 12 gelangen die Partikel 16 zur Auswurföffnung 15. Die Auswurföffnung 15 ist als Sammeltrichter 27 ausgebildet, der in dem Rohrstück 28 mündet. Der Sammeltrichter 27 ist an Führungsmitteln 39 -wie dargestellt Führungsschienen oder aber auch ein Gelenk, das ein Verschwenken des Sammeltrichtes 27 erlaubt -angeordnet, die es erlauben den Sammeltrichter 27 in eine Betriebsstellung zu bringen, der es den Partikeln 16 ermöglicht, am Sammeltrichter 27 vorbei von Schneidwerk 12 direkt in den Auffangbehälter 17 zu gelangen, wodurch der zweite Kanal 22 gebildet wird. Der erste Kanal 21 führt durch das Verschlußventil 30 hindurch zu dem im Unterschrank 31 des Dokumentenvernichters 11 an einer Außenwand befestigten Anschlußstutzen 23. Das Verschlußventil 30 ist, wie schematisch dargestellt, als Klappenventil ausgebildet, bei dem sich dann, wenn durch den ersten Kanal 21 hindurch eine Absaugung erfolgt die Klappen in Strömungsrichtung öffnen, während die Klappen sich schließen, wenn die Strömung nicht mehr ein Mindestmaß erreichen. Am Anschlußstutzen 23 ist der Saugschlauch 38 angeordnet. Der Saugschlauch 38 verlängert den ersten Kanal 21 bis zu dem Auffangbehälter 17 einer externen Absaugvorrichtung 24. Der zweite Kanal 22 führt an dem Sammeltrichter 27 vorbei ebenfalls zu einer Auffangbehälter. Das Schaltventil ist beispielsweise als Gummi-Klappe ausgebildet, die sich dann schließt, wenn eine Luftströmung durch den ersten Kanal 21 hin zum Anschlußstutzen 23 vorlegt. Insbesondere kann das Schaltventil 37 selbständig schließend ausgebildet sein, wobei ein Schließen des Schaltventils 37 dann erfolgt, wenn die Luftströmung im ersten Kanal 21 eine vorgegebene Mindestströmung überschreitet. Ist das Schaltventil, wie in der Zeichnung dargestellt, geöffnet so können die geschnittenen Partikel durch das Rohrstück 28 hindurch zum zweiten Kanal 22 gelangen. Dies ist dann der Fall, wenn keine Absaugung erfolgt. Dabei kann für den zweiten Kanal ebenfalls eine Absaugung der Partikel vorgesehen sein. Über den zweiten Kanal 22 gelangen die Partikel 16 durch einfache Gravitation in den Auffangbehälter 17. Bei den ohne Absaugung anfallenden Partikel 16 handelt es sich in aller Regel um Papier, das der Entsorgung und dem Recycling zugeführt werden kann. Hierzu kann der Auffangbehälter 17 in einfacher Weise aus dem Unterschrank 31 herausgenommen bzw. ausgetauscht werden.

Gemäß alternativer, nicht in der Zeichnung dargestellter Ausführungsform kann die Zweikanaligkeit auch durch ein nach dem Sammelrichter 27 angeordnetes Schaltventil erreicht werden.

Findet eine Partikel-Absaugung statt, so wird der Sammeltrichter 27 in die Betriebsstellung unter dem Auswurf des Schneidwerks 12 gebracht. Den Partikeln 16 ist nunmehr der Weg zum zweiten Kanal 22 versperrt. Sie gelangen über den ersten Kanal 21, durch das Verschlußventil 30 hindurch über den Anschlußstutzen 23 und den Saugschlauch 38 in das Gehäuse der externen Absaugvorrichtung 24. Der Saugschlauch 38 mündet in einem Auffangbehälter 17. Der Auffangbehälter 17 ist wiederum gebildet aus einem Beutel 18, der in einem Trägerkörper 19, der mit Luftdurchtrittsöffnungen 20 versehen ist, angeordnet ist. Beispielsweise mit einer Klemmschelle 29 ist der Beutel 18 lösbar an der Mündungsöffnung des Saugschlauchs 38 befestigt. Die Luftströmung durch den ersten Kanal 28 und durch den Saugschlauch 38 führt durch die Wand des Beutels 18 und durch die Luftdurchtrittsöffnungen 20 des Trägerkörpers 19. Der Trägerkörper dient dazu, eine Abstützung für den Beutel 18 zu bilden, so daß der Beutel 18 nicht durch das Gewicht der im Beutel 18 gesammelten Partikel 16, meist beschichtete Folien beispielsweise Thermo-Transfer-Folien, und der Belastung aufgrund der Luftströmung reißt. Über Luftschlitze 34 in Trennblechen 33 gelangt die Luftströmung zum Gebläse 32, von wo aus die Luft durch das Abluftrohr 36 ausgeblasen wird.
Die zweikanalige Ausführung ist insbesondere dann von Vorteil, wenn häufig sowohl Folienmaterial als auch Papiermaterial als Schneidgut verwendet wird. Der Benutzer muß dann, wenn Folienmaterial als Schneidgut geschnitten soll, die Ansaugung durch die externe Absaugvorrichtung aktivieren, hierfür kann auch eine Ansteuerung am Gehäuse des Dokumentenvernichters 11 selbst vorgesehen sein. Dabei kann es sich insbesondere um einen zusätzlichen Schalter handeln. Hierdurch wird gleichzeitig eine Trennung des zu Partikeln geschnittenen Schneidguts erreicht, so daß dieses sortenrein entsorgt werden kann. Bei der externen Absaugvorrichtung 24 kann es sich sowohl um eine lokal, beispielsweise direkt neben dem Dokumentenvernichter 11 angeordneten Absaugvorrichtung als auch um eine zentrale, mit einer Vielzahl von Dokumentenvernichtern 11 verbundene Absauganlage handeln.

Handelt es sich um eine lokale, externe Absaugvorrichtung, so kann diese auch in einem gemeinsamen Gehäuse mit dem Dokumentenvernichter 11 angeordnet werden. Als lokale, externe Absaugvorrichtung kann auch ein herkömmlicher (Industrie-) Staubsauger verwendet werden.

Handelt es sich um eine zentrale, externe Absaugvorrichtung, die einer Vielzahl von Dokumentenvernichtern dient, so ist es von Vorteil, die Absaugvorrichtung so auszubilden, daß eine Saugschlauchanordnung ausgebildet ist, die Ventile aufweist, so daß nur jeweils die Saugschläuche einen Luftstrom aufweisen, bei denen der Dokumentenvernichter in einem Betriebsmodus ist, bei dem eine Absaugung erfolgen soll.

## Patentansprüche

1. Dokumentenvernichter
mit einem Schneidwerk zur Durchführung eines Partikel-Schnitts,
mit einer Zuführöffnung für das Schneidgut und mit einer Auswurföffnung für die geschnittenen Partikel, die in einem Auffangbehälter mündet, wobei auf Seite der Auswurföffnung (15) eine Absaugung für die Partikel vorgesehen ist,
**dadurch gekennzeichnet, daß** das schneidbare Schneidgut beschichtete Folien umfaßt, wobei die Auswurföffnung (15) zweikanalig ausgebildet ist, wobei über den ersten Kanal (21) eine Partikelabsaugung durchführbar ist und wobei der zweite Kanal (22) ohne Absaugung in einem weiteren Auffangbehälter (17) mündet.

2. Dokumentenvernichter nach Anspruch 1, **dadurch gekennzeichnet, daß** der Auffangbehälter (17) aus einem luftdurchlässigen aber nicht partikeldurchlässigen Behältnis, insbesondere einem Beutel (18), besteht.

3. Dokumentenvernichter nach Anspruch 2, **dadurch gekennzeichnet, daß** das Behältnis in einem formsteifen Trägerkörper (19) angeordnet ist.

4. Dokumentenvernichter nach Anspruch 3, **dadurch gekennzeichnet, daß** der Trägerkörper (19) zumindest bereichsweise Luftdurchtrittsöffnungen (20) aufweist.

5. Dokumentenvernichter nach einem der vorstehenden Ansprüche, **dadurch gekennzeichnet, daß** die Auswurfsöffnung (15) als Sammeltrichter (27), der in einem Rohrstück (28) mündet ausgebildet ist.

6. Dokumentenvernichter nach Anspruch 5, **dadurch gekennzeichnet, daß** das Rohrstück (28) mit dem Auffangbehälter (17) lösbar, insbesondere luftdicht, verbindbar ist.

7. Dokumentenvernichter nach einem der vorstehenden Ansprüche, **dadurch gekennzeichnet, daß** zwischen Schneidwerk (12) und Auffangbehälter (17) ein Verschlußventil (30) angeordnet ist, das ein Partikelfluß von Auffangebehälter (17) zum Schneidwerk (12) verhindert.

8. Dokumentenvernichter nach Anspruch 7, **dadurch gekennzeichnet, daß** das Verschlußventil (30) bei in Betriebnahme der Absaugung selbsttätig öffnend ausgebildet ist.

9. Dokumentenvernichter nach Anspruch 7 oder 8, **dadurch gekennzeichnet, daß** das Verschlußventil (30) aus einer Gummi-Klappe und einem Dichtsitz ausgebildet ist.

10. Dokumentenvernichter nach einem der vorstehenden Ansprüche, **dadurch gekennzeichnet, daß** der Auffangbehälter (17) sich in einem unterhalb des Schneidwerks (12) angeordneten Unterschrank (31) befindet.

11. Dokumentenvernichter nach einem der vorstehenden Ansprüche, **dadurch gekennzeichnet, daß** in dem Unterschrank (31) ein Gebläse (32) zur Durchführung der Absaugung angeordnet ist.

12. Dokumentenvernichter nach Anspruch 11, **dadurch gekennzeichnet, daß** das Gebläse (32) unterhalb des Auffangsbehälters (17) angeordnet ist, wobei zwischen Gebläse (32) und Auffangbehälter (17) ein Trennblech (33) angeordnet ist.

13. Dokumentenvernichter nach Anspruch 11, **dadurch gekennzeichnet, daß** der zweite Kanal (22) bei Betrieb der Absaugung selbsttätig schließend ausgebildet ist.

14. Dokumentenvernichter nach einem der Ansprüche 1 - 13, insbesondere nach Anspruch 13 oder 14, **dadurch gekennzeichnet, daß** das Schneidwerk (12) mit seiner Auswurföffnung (15) in einem ersten Gehäuse angeordnet ist, welches einen Anschlußstutzen (23) für eine externe Absaugsvorrichtung aufweist.

15. Dokumentenvernichter nach Anspruch 14, **dadurch gekennzeichnet, daß** die externe Absaugvorrichtung ein Industriestaubsauger oder eine ortsfeste Sauganlage ist.

16. Dokumentenvernichter nach einem der vorstehenden Ansprüche, **dadurch gekennzeichnet, daß** im Bereich der Zufuhröffnung (13) eine Abrollhalterung (25) für Rollen (26) von Schneidgut (14) angeordnet ist, wobei das Schneidgut (14) von dem Schneidwerk beim Schneidvorgang gemäß dem Schneidfortschritt von der Rolle (26) abgerollt wird.

17. Dokumentenvernichter nach einem der vorstehenden Ansprüche, **dadurch gekennzeichnet, daß** die beschichteten Folien insbesondere Thermo-Transfer-Folien sind.

18. Dokumentenvernichter nach einem der Ansprüche 1 - 17, **dadurch gekennzeichnet, daß** es sich bei dem Folien um bandförmige Informationsträger handelt.

## Claims

1. Document shredder having a cutting mechanism for performance of a particle cut, a feed opening for the waste and an ejection opening for the shredded particles that ends in a collecting container, where an extraction device for the particles is provided on the side of the ejection opening (15),
**characterized in that** the shreddable waste comprises coated films, where the ejection opening (15) is designed with two channels, where particle extraction is possible via the first channel (21) and where the second channel (22) without extraction ends in a further collecting container (17).

2. Document shredder according to Claim 1, **characterized in that** the collecting container (17) comprises an air-permeable but not particle-permeable container, in particular a bag (18).

3. Document shredder according to Claim 2, **characterized in that** the container is arranged inside a stiff support element (19).

4. Document shredder according to Claim 3, **characterized in that** the support element (19) has air passage openings (20) at least in some areas.

5. Document shredder according to one of the preceding claims, **characterized in that** the ejection opening (15) is designed as a collecting hopper (27) ending in a pipe section (28).

6. Document shredder according to Claim 5, **characterized in that** the pipe section (28) is detachably, in particular air-tightly, connectable to the collecting container (17).

7. Document shredder according to one of the preceding claims, **characterized in that** a closing valve (30) preventing a particle flow from the collecting container (17) to the cutting mechanism (12) is arranged between the cutting mechanism (12) and the collecting container (17).

8. Document shredder according to Claim 7, **characterized in that** the closing valve (30) is designed automatically opening when the extraction device comes into operation.

9. Document shredder according to Claim 7 or Claim 8, **characterized in that** the closing valve (30) is formed from a rubber flap and a sealing seat.

10. Document shredder according to one of the preceding claims, **characterized in that** the collecting container (17) is located in a lower cabinet (31) arranged underneath the cutting mechanism (12).

11. Document shredder according to one of the preceding claims, **characterized in that** a blower (32) is arranged in the lower cabinet (31) to ensure extraction.

12. Document shredder according to Claim 11, **characterized in that** the blower (32) is arranged underneath the collecting container (17), where a partition plate (33) is arranged between the blower (32) and the collecting container (17).

13. Document shredder according to Claim 11, **characterized in that** the second channel (22) is designed automatically closing when the extraction device is operated.

14. Document shredder according to one of Claims 1 to 13, in particular according to Claim 13 or Claim 14, **characterized in that** the cutting mechanism (12) is arranged with its ejection opening (15) in a first housing having a connection socket (23) for an external extraction device.

15. Document shredder according to Claim 14, **characterized in that** the external extraction device is an industrial vacuum cleaner or a stationary extraction system.

16. Document shredder according to one of the preceding claims, **characterized in that** in the area of the feed opening (13) for waste (14) a roller-type holder (25) for rollers (26) is arranged, where the waste (14) is drawn off the roller (26) by the cutting mechanism during the cutting operation in accordance with the cutting progress.

17. Document shredder according to one of the preceding claims, **characterized in that** the coated films are in particular thermo transfer films.

18. Document shredder according to one of Claims 1 to 17, **characterized in that** the films are tape-like information carriers.

## Revendications

1. Destructeur de documents
avec une barre de coupe pour le découpage en particules, une fenêtre d'alimentation pour l'objet à découper et une fenêtre d'évacuation pour les particules découpées qui aboutit dans un récipient-récepteur, sachant qu'une aspiration est prévue sur le côté de la fenêtre d'évacuation (15) pour les particules,
**caractérisé en ce que** les objets pouvant être découpés incluent les films revêtus, que la fenêtre d'évacuation (15) est formée de deux canaux, qu'une aspiration des particules est réalisable par le premier canal (21) et que le deuxième canal (22) aboutit sans aspiration dans un autre récipient-récepteur (17).

2. Destructeur de documents selon la revendication 1, **caractérisé en ce que** le récipient-récepteur (17) est composé d'un récipient laissant passé l'air mais pas les particules, en particulier d'un sac (18).

3. Destructeur de documents selon la revendication 2, **caractérisé en ce que** le récipient est placé dans un support rigide (19).

4. Destructeur de documents selon la revendication 3, **caractérisé en ce que** le support (19) présente au moins en partie des ouvertures d'aération (20).

5. Destructeur de documents selon l'une des revendications précédentes, **caractérisé en ce que** la fenêtre d'évacuation (15) est conçue comme un entonnoir-collecteur (27) qui aboutit dans un tuyau (28).

6. Destructeur de documents selon la revendication 5, **caractérisé en ce que** le tuyau (28) est connectable, en particulier de manière étanche, au récipient-récepteur (17) et qu'il peut en être détaché.

7. Destructeur de documents selon l'une des revendications précédentes, **caractérisé en ce que**, entre la barre de coupe (12) et le récipient-récepteur (17), est placée une vanne d'obturation (30) qui empêche les particules de remonter du récipient-récepteur (17) vers la barre de coupe (12).

8. Destructeur de documents selon la revendication 7, **caractérisé en ce que** la vanne d'obturation (30) est conçue de telle manière à s'ouvrir d'elle-même lors de la mise en marche de l'aspiration.

9. Destructeur de documents selon la revendication 7 ou 8, **caractérisé en ce que** la vanne d'obturation (30) est formée d'un clapet en caoutchouc et d'un siège d'étanchéité.

10. Destructeur de documents selon l'une des revendications précédentes, **caractérisé en ce que** le récipient-récepteur (17) se trouve dans un caisson (31) placé au-dessous de la barre de coupe (12).

11. Destructeur de documents selon l'une des revendications précédentes, **caractérisé en ce qu'**un ventilateur (32) est placé dans le caisson (31) pour réaliser l'aspiration.

12. Destructeur de documents selon la revendication 11, **caractérisé en ce que** le ventilateur (32) est placé au-dessous du récipient-récepteur (17), sachant qu'une tôle de séparation (33) est placée entre le ventilateur (32) et le récipient-récepteur (17).

13. Destructeur de documents selon la revendication 11, **caractérisé en ce que** le deuxième canal (22) est conçu de façon à se fermer de manière autonome lors de l'activation de l'aspiration.

14. Destructeur de documents selon l'une des revendications 1 à 13, en particulier selon la revendication 13 ou 14, **caractérisé en ce que** la barre de coupe (12) est placée avec sa fenêtre d'évacuation (15) dans un premier boîtier qui présente un raccord (23) pour un dispositif d'aspiration externe.

15. Destructeur de documents selon la revendication 14, **caractérisé en ce que** le dispositif d'aspiration externe est un aspirateur industriel ou une installation d'aspiration stationnaire.

16. Destructeur de documents selon l'une des revendications précédentes, **caractérisé en ce qu'**un support dérouleur (25) pour rouleaux (26) d'objets à découper (14) est placé dans la zone de la fenêtre d'alimentation (13), sachant que l'objet à découper (14) est déroulé par la barre de coupe lors du découpage conformément à la progression de découpage du rouleau (26).

17. Destructeur de documents selon l'une des revendications précédentes, **caractérisé en ce que** les films revêtus sont en particulier des films à transfert thermique.

18. Destructeur de documents selon l'une des revendications 1 à 17, **caractérisé en ce qu'**il s'agit, pour les films, de supports d'informations en forme de bandes.
